# EUROPÄISCHE PATENTSCHRIFT

(11) **EP 1 917 472 B1**
(45) Veröffentlichungstag und Bekanntmachung des Hinweises auf die Patenterteilung: **17.10.2018**
(21) Anmeldenummer: 06792606.3
(22) Anmeldetag: 31.07.2006
(51) Int. Cl.: F24C 3/12

(54) **ZEITSTEUERUNG FÜR EIN GASKOCHFELD**
TIMER FOR A GAS COOKING HOB
COMMANDE TEMPORELLE D'UNE PLAQUE DE CUISSON A GAZ

(30) Priorität: 16.08.2005 EP 05017742
(43) Veröffentlichungstag der Anmeldung: 07.05.2008
(73) Patentinhaber: BSH Hausgeräte GmbH, 81739 München (DE)
(72) Erfinder: CLAUSS, Stéphane, F-67640 Lipsheim (FR); GROMER, Andreas, 76437 Rastatt (DE); OBERHOMBURG, Martin, 58300 Wetter (DE)
(86) Internationale Anmeldenummer: PCT/EP2006/064835
(87) Internationale Veröffentlichungsnummer: WO 2007/020178

(56) Entgegenhaltungen:
- EP-A- 0 727 616
- EP-A1- 0 802 374
- EP-A2- 1 637 808
- US-A- 5 575 638
- US-A- 5 694 916
- US-A- 5 954 045
- US-A1- 2002 045 142
- US-A1- 2004 069 293
- US-B1- 6 289 792

## Beschreibung

Die Erfindung betrifft ein Gaskochfeld mit einer Anzahl von Gasbrennern, von denen jeder über eine Teilgasleitung mit einer Hauptgasleitung verbunden ist, und einem Hauptschalter, bei dessen Betätigung die Hauptgasleitung oder die Teilgasleitung für eine Gaszufuhr zu den Gasbrennern geöffnet ist, und bei dessen nochmaliger Betätigung eine Gaszufuhr zu den Gasbrennern unterbrochen ist.

Aus der US 5,954,045 ist ein Gaskochfeld mit mehreren Gasbrennern bekannt, wobei jeder Gasbrenner von einer Gasleitung mit Gas versorgt wird. Jede der Gasleitungen ist durch einen Gashahn mit der Hauptgasleitung verbunden, in welcher ein manuell zu betätigendes Hauptventil angeordnet ist. Mittels dieses Hauptventils kann die Gaszufuhr für das ganze Gerät, also für alle Gasbrenner unterbrochen werden. In der US 6,289,792 B1 ist ein Gasgrill beschrieben, bei dem ein Absperrventil in einer Hauptgasleitung mit einem Timer verbunden ist, wobei der Timer das Absperrventil für eine voreingestellte Zeit offen hält.

Aufgabe der Erfindung ist es, ein Gaskochfeld bereitzustellen, bei dem auch ohne unmittelbare Einwirkung des Benutzers eine Unterbrechung der Gaszufuhr für alle Gasbrenner möglich ist.

Diese Aufgabe wird bei einem Gaskochfeld mit den Merkmalen des Anspruchs 1 gelöst. Gemäß dem kennzeichnenden Teil des Anspruchs 1 steht der Hauptschalter mit einer elektronischen Steuerungseinheit in Verbindung und ist bezüglich der elektronischen Steuerungseinheit parallel zu dem Zeitschaltglied geschaltet. D.h. zwar einerseits, dass nach Ablauf des Zeitintervalls des Zeitschaltglieds die Gaszufuhr zu allen Gasbrennern des Gaskochfelds unterbrochen ist. Andererseits ist jedoch erfindungsgemäß lediglich ein Zeitschaltglied für das gesamte Gaskochfeld vorgesehen. Eine einfache und übersichtliche Bedienbarkeit des Gaskochfelds ist daher gewährleistet.

Erfindungsgemäß ist sichergestellt, dass das Gaskochfeld zuverlässig und planmäßig von der Gaszufuhr getrennt werden kann, auch wenn der Benutzer mangels Aufmerksamkeit oder Anwesenheit eine Abschaltung nicht unmittelbar vornimmt.

Mittels des Zeitschaltglieds ist es somit möglich, die Gaszufuhr für das gesamte Gaskochfeld zeitgleich zu unterbrechen. Das Zeitschaltglied kann zu diesem Zweck nach einer vorteilhaften Ausgestaltung der Erfindung mechanisch eingestellt oder elektrisch programmiert werden. Bei der Einstellung oder Programmierung kann zum Beispiel ein fester Zeitpunkt eingegeben werden, bei welchem die elektronische Steuerungseinheit das Schließen der Sicherheitsventile oder des Sicherheitshauptventils veranlasst. Alternativ zu einem Zeitpunkt kann eine Zeitspanne eingegeben werden, nach deren Ablauf das Schließen der Sicherheitsventile oder des Sicherheitshauptventils durch die elektronische Steuerungseinheit veranlasst wird. Die Einstellung oder Programmierung kann dabei zum Beispiel unmittelbar per Drehknopf, Schalter oder Tasten oder mittels einer funkgesteuerten Fernbedienung erfolgen.

Nach einer weiteren vorteilhaften Ausgestaltung der Erfindung kann das Zeitschaltglied die gewählte Einstellung oder die vorgenommene Programmierung zusätzlich oder alternativ signalisieren. Die Signalisierung kann optisch und/oder akustisch erfolgen. Bei einer mechanischen Einstellung des Zeitschaltgliedes bietet sich dafür ein Zeiger auf einer Skala an. In seiner elektrischen Variante kann das Zeitschaltglied über eine digitale Anzeige Anzeigen verfügen. Das Zeitschaltglied kann so als Kurzzeitwecker oder "Eieruhr" dienen. Neben der Signalisierung der abgelaufenen Zeit kann es dem Bediener zugleich das Abschalten des Gaskochfelds abnehmen.

Nach einer weiteren vorteilhaften Ausgestaltung der Erfindung kann das Zeitschaltglied Bestandteil der elektronischen Steuerungseinheit und über Bedien- und Anzeigeelemente programmierbar sein. Die Bedien- und Anzeigeelemente des Zeitschaltgliedes können dann vorteilhaft in einem Bedienfeld des Gaskochfelds neben Bedien- und Anzeigeelementen für zum Beispiel die Gasbrenner angeordnet sein. Die Funktion des Zeitschaltgliedes kann also Platz sparend und kostengünstig in der ohnehin vorhandenen Steuerungseinheit untergebracht werden.

Erfindungsgemäß weist das Gaskochfeld außerdem einen mit der elektronischen Steuerungseinheit in Verbindung stehenden Hauptschalter auf, mit welchem unabhängig vom Zeitschaltglied das gleichzeitige Schließen aller Sicherheitsventile oder des Sicherheitshauptventils bewirkbar ist. Der Hauptschalter ist dazu bezüglich der Steuereinheit mit dem Zeitschaltglied parallel geschaltet. Mit Hilfe des Hauptschalters kann das Gaskochfeld also insgesamt und insbesondere vor eingestellten bzw. programmierten Zeit von der Gaszufuhr getrennt werden. Der Hauptschalter ermöglicht damit ein schnelles und effektives Eingreifen in den Betrieb des Gaskochfelds, um eventuelle Beschädigungen zum Beispiel am Gerät oder am Kochgeschirr zu vermeiden.

Alternativ dazu kann die elektronische Steuerungseinheit auch nur einen Signaleingang aufweisen, der zum Empfang eines Schaltsignals vom Zeitschaltglied oder vom Hauptschalter dient. Bei dieser Ausführungsform ist sowohl das Zeitschaltglied als auch der Hauptschalter an einen Signaleingang der elektronischen Steuerungseinheit parallel geschaltet. Das gleichzeitige Schließen aller Sicherheitsventile oder des Sicherheitshauptventils wird dann durch das erste vom Zeitschaltglied oder vom Hauptschalter gesendete Schaltsignal bewirkt.

Das Prinzip der Erfindung wird im Folgenden anhand einer Figur beispielhaft näher erläutert. Die einzige Figur 1 zeigt schematisch den Aufbau eines Gaskochfelds. Der Einfachheit halber ist nur ein Gasbrenner 10 dargestellt. Im Gasbrenner 10 ist eine Düse 12 angeordnet, die mit einer Gasleitung 14 in Verbindung steht. In der Gasleitung 14 ist ein Gashahn 16 angeordnet, mit dem die der Düse 12 zugeführte Gasmenge einstellbar ist. Die Bedieung des Gashahns 16 erfolgt über einen Drehknopf 18. In der Gasleitung 14 ist zwischen dem Gashahn 16 und der Düse 12 ein Ventil 20 angeordnet, welches in dieser Ausführungsform als Magnetventil ausgeführt ist. Der elektrische Teil des Magnetventils 20 steht mit einer zentralen elektronischen Steuereinheit 22 in Verbindung. Mit ihr ist außerdem ein Hauptschalter 24 verbunden, mit dem ein Zeitschaltglied 26 parallel geschaltet ist. Die Steuereinheit 22 ist außerdem elektrisch mit einem Drehschalter 32 verbunden, der die Schaltstellung des Drehknopfes 18 und somit mittelbar den Öffnungsgrad des Gashahns 16 als Signal an die Steuerungseinheit 22 übergibt.

Der Gasbrenner 10 weist Flammenaustrittsöffnungen 28 auf. In deren Nähe ist ein mit der Steuerungseinheit 22 in Kontakt stehender Sensor 30, beispielsweise ein Thermoelement angeordnet. Mit Hilfe des Sensors 30 wird die Temperatur an den Flammenaustrittsöffnungen 28 des Gasbrenners 10 gemessen. Die Steuerungseinheit 22 erhält vom Sensor 30 ein temperaturabhängiges Spannungssignal, das zum Beispiel zur Flammenüberwachung benutzt werden kann.

Im Betrieb signalisiert der Drehschalter 32 der Steuereinheit 22, dass die Gaszufuhr mittels des Gashahns 16 zur Düse 12 geöffnet wurde. Der Sensor 30 überwacht, ob eine Flamme am Gasbrenner 10 erzeugt wird. Wenn der Sensor 30 keine Temperaturerhöhung am Gasbrenner 10 misst, schließt die Steuereinheit 22 das Magnetventil 20 und unterbricht somit die Gaszufuhr zur Düse 12. Bildet sich an den Flammenaustrittsöffnungen 28 bestimmungsgemäß eine Flamme, erhält die Steuerungseinheit 22 die Gaszufuhr zur Düse 12 aufrecht, die dann mit dem Drehknopf 18 eingestellt werden kann. Der Drehschalter 32 übermittelt die jeweilige Stellung des Drehknopfes 18 an die Steuereinheit 22. Sie steuert in Abhängigkeit von der Stellung des Drehknopfs 18 und der Signalisierung des Sensors 30 den Betrieb des Gasbrenners 10. Beispielsweise schließt sie bei voll geöffnetem Gashahn 16, aber erloschenen Flammen das Magnetventils 20, um ein gefährliches Ausströmen von Gas zu verhindern.

Der Hauptschalter 24 ist in ein Bedienfeld 34 nahe dem Drehknopf 18 und dem Zeitschaltglied 26 integriert und als manueller Drucktaster ausgeführt. Über den Hauptschalter 24 und die Steuereinheit 22 kann das Magnetventil 20 jederzeit während des Betriebs des Gaskochfelds und unabhängig vom Zeitschaltglied 26 geschlossen werden. Mittels des Zeitschaltglieds 26 kann ein Zeitpunkt bzw. eine Zeitspanne voreingestellt bzw. programmiert werden, so dass bei Erreichen des Zeitpunktes bzw. nach Ablauf der Zeitspanne das Magnetventil 20 geschlossen und somit die Gaszufuhr zur Düse 12 unterbrochen wird. Aufgrund der Parallelschaltung von Hauptschalter 24 und Zeitschaltglied 26 kann der Hauptschalter 24 also auch während einer Zeitsteuerung manuell aktiviert bzw. betätigt werden.

Ein erfindungsgemäßes Gaskochfeld umfasst mehrere Gasbrenner 10(in Figur 1 nicht dargestellt), denen jeweils eine Düse 12 mit jeweils einer Gasleitung 14 und einem Gashahn 16 zugeordnet ist. Zwischen Gashahn 16 und Düse 12 ist in der Gasleitung 14 für jeden Gasbrenner ein Magnetventil 20 angeordnet. Alle Magnetventile 20 werden von einer Steuerungseinheit 22 gesteuert. Nach Aktivierung des Hauptschalters 24 schließt die Steuerungseinheit 22 gleichzeitig alle Magnetventile 20.

Bei einer alternativen, nicht gezeigten Ausführungsform der Erfindung kann in der Hauptgasleitung 36 ein Sicherheitshauptventil angeordnet sein, das ebenfalls als elektromagnetisches Ventil ausgebildet sein kann und das mit der Steuereinheit 22 verbunden ist. Bei Aktivierung des Hauptschalters 24, manuell oder zeitgesteuert, kann anstelle oder zusätzlich zu den Magnetventilen 20 auch das Sicherheitshauptventil geschlossen werden. Ziel ist jedem Fall die gleichzeitige Unterbrechung der Gaszufuhr für alle Gasbrenner 10.

Die Verwendung der unbestimmten Artikel" ein" bzw. "eine" schließt nicht aus, dass die betreffenden Merkmale auch mehrfach vorhanden sein können.

### Bezugszeichenliste

- 10: Gasbrenner
- 12: Düse
- 14: Gasleitung
- 16: Gashahn
- 18: Drehknopf
- 20: Sicherheitsventil
- 22: elektronische Steuerungseinheit
- 24: Hauptschalter
- 26: Zeitschaltglied
- 28: Flammenaustrittsöffnung
- 30: Sensor
- 32: Drehschalter
- 34: Bedienfeld
- 36: Hauptgasleitung

## Patentansprüche

1. Gaskochfeld mit einer Anzahl von Gasbrennern (10), von denen jeder über eine Teilgasleitung (14) mit einer Hauptgasleitung (36) verbunden ist, und einem Hauptschalter (24), bei dessen Betätigung die Hauptgasleitung (36) oder die Teilgasleitung (14) für eine Gaszufuhr zu den Gasbrennern (10) geöffnet ist, und bei dessen nochmaliger Betätigung eine Gaszufuhr zu den Gasbrennern (10) unterbrochen ist, wobei dem Hauptschalter (24) ein Zeitschaltglied (26) zum Einstellen eines Zeitintervalls zugeordnet ist, nach dessen Ablauf der Hauptschalter selbsttätig schließt, um die Gaszufuhr für das gesamte Gaskochfeld zeitgleich zu unterbrechen, **dadurch gekennzeichnet, dass** der Hauptschalter (24) mit einer elektronischen Steuerungseinheit (22) in Verbindung steht und bezüglich der elektronischen Steuerungseinheit (22) parallel zu dem Zeitschaltglied (26) geschaltet ist.

2. Gaskochfeld nach Anspruch 1, **dadurch gekennzeichnet, dass** in jeder der Teilgasleitungen (14) ein Gashahn (16) zur Steuerung der Gaszufuhr zum Gasbrenner (10) angeordnet ist.

3. Gaskochfeld nach Anspruch 1 oder 2, **dadurch gekennzeichnet, dass** der Hauptschalter (24) mit einer Anzahl von Ventilen (20) in Verbindung ist, von denen jedes Ventil (20) in einer Teilgasleitung (14) angeordnet ist.

4. Gaskochfeld nach Anspruch 1 oder 2, **dadurch gekennzeichnet, dass** der Hauptschalter (24) mit einem Hauptventil in Verbindung ist, das in der Hauptgasleitung (36) angeordnet ist.

5. Gaskochfeld nach einem der vorhergehenden Ansprüche, **dadurch gekennzeichnet, dass** das Zeitintervall, nach dessen Ablauf der Hauptschalter selbsttätig schließt, im Zeitschaltglied (26) manuell einstellbar ist.

6. Gaskochfeld nach einem der vorhergehenden Ansprüche, **dadurch gekennzeichnet, dass** das Zeitschaltglied (26) zusätzlich oder alternativ die Einstellung bzw. Programmierung optisch und/oder akustisch signalisiert.

7. Gaskochfeld nach einem der vorhergehenden Ansprüche, **dadurch gekennzeichnet, dass** der Hauptschalter (24) vor dem Ende des Zeitintervalls des Zeitschaltglieds (26) bei entsprechender Betätigung die Gaszufuhr unterbricht.

## Claims

1. Gas cooking hob with a number of gas burners (10), of which each is connected to a main gas pipe (36) via a gas pipe section (14), and a main switch (24), which, when actuated, opens the main gas pipe (36) or the pipe section (14) to supply gas to the gas burners (10) and which, when actuated again, interrupts a supply of gas to the gas burners (10), wherein the main switch (24) is assigned a timer switch element (26) for setting a time interval, at the end of which the main switch will close automatically in order to interrupt the supply of gas for the entire gas cooking hob simultaneously, **characterised in that** the main switch (24) is linked to an electronic control unit (22) and is switched in parallel with the timer switch element (26) with respect to the electronic control unit (22).

2. Gas cooking hob according to claim 1, **characterised in that** in each of the gas pipe sections (14) is arranged a gas tap (16) for controlling the gas supply to the gas burner (10).

3. Gas cooking hob according to claim 1 or 2, **characterised in that** the main switch (24) is linked to a number of valves (20) of which each valve (20) is arranged in a gas pipe section (14).

4. Gas cooking hob according to claim 1 or 2, **characterised in that** the main switch (24) is linked to a main valve which is arranged in the main gas pipe (36).

5. Gas cooking hob according to one of the previous claims, **characterised in that** the time interval after which the main switch closes automatically can be set manually in the timer switch element (26).

6. Gas cooking hob according to one of the previous claims, **characterised in that** the timer switch element (26), in addition or as an alternative, signals the setting or programming optically and/or acoustically.

7. Gas cooking hob according to one of the previous claims, **characterised in that** the main switch (24) interrupts the gas supply before the end of the time interval of the timer switch element (26) if actuated accordingly.

## Revendications

1. Plaque de cuisson à gaz comprenant plusieurs brûleurs à gaz (10), dont chacun d'entre eux est raccordé via une conduite de gaz partielle (14) à une conduite de gaz principale (36) et un commutateur principal (24) par l'actionnement duquel la conduite de gaz principale (36) ou la conduite de gaz partielle (14) est ouverte pour fournir une alimentation de gaz aux brûleurs à gaz (10), et par un nouvel actionnement duquel l'alimentation de gaz aux brûleurs (10) est interrompue, dans laquelle un élément de commutation à minuterie (26) destiné à régler un intervalle de temps est associé au commutateur principal (24), au terme duquel le commutateur principal se ferme automatiquement pour stopper l'alimentation de gaz pour la plaque de cuisson à gaz entière,
**caractérisée en ce que** le commutateur principal (24) est relié à une unité de commande électronique (22) et est connecté avec l'unité de commande électronique (22) en parallèle avec l'élément de commutation à minuterie (26).

2. Plaque de cuisson à gaz selon la revendication 1, **caractérisée en ce qu'**un robinet à gaz (16) destiné à commander l'alimentation de gaz au brûleur à gaz (10) est disposé dans chacune des conduites de gaz partielles (14).

3. Plaque de cuisson à gaz selon la revendication 1 ou 2, **caractérisée en ce que** le commutateur principal (24) est en liaison avec plusieurs vannes (20) dont chacune d'entre elles est disposée dans une conduite de gaz partielle (14).

4. Plaque de cuisson à gaz selon la revendication 1 ou 2, **caractérisée en ce que** le commutateur principal (24) est en liaison avec une vanne principale qui est disposée dans la conduite de gaz principale (36).

5. Plaque de cuisson à gaz selon l'une quelconque des revendications précédentes, **caractérisée en ce que** l'intervalle de temps au terme duquel le commutateur principal se ferme automatiquement est réglable manuellement sur l'élément de commutation à minuterie (26).

6. Plaque de cuisson à gaz selon l'une quelconque des revendications précédentes, **caractérisée en ce que** l'élément de commutation à minuterie (26) signale en complément ou alternativement le réglage resp. la programmation par une indication optique et/ou acoustique.

7. Plaque de cuisson à gaz selon l'une quelconque des revendications précédentes, **caractérisée en ce que** le commutateur principal (24) stoppe l'alimentation de gaz lors de son actionnement correspondant avant la fin de l'intervalle de temps de l'élément de commutation à minuterie (26).
